# EUROPÄISCHE PATENTSCHRIFT

(11) **EP 0 931 749 B1**
(45) Veröffentlichungstag und Bekanntmachung des Hinweises auf die Patenterteilung: **18.01.2006**
(21) Anmeldenummer: 98811174.6
(22) Anmeldetag: 26.11.1998
(51) Int. Cl.: B65H 67/048, B65H 54/40

(54) **Aufwindevorrichtung für Endlosfäden**
Winding apparatus for continuous threads
Bobinoir pour fils textiles continus

(30) Priorität: 23.01.1998 DE 19802509
(43) Veröffentlichungstag der Anmeldung: 28.07.1999
(73) Patentinhaber: MASCHINENFABRIK RIETER AG, 8406 Winterthur (CH)
(72) Erfinder: Ludwig, Adrian, 8535 Herdern (CH); Schenk, Roland, 8404 Winterthur (CH)

(56) Entgegenhaltungen:
- EP-A- 0 015 410
- EP-A- 0 391 101
- EP-A- 0 678 468
- EP-A- 0 861 800
- CH-A- 577 931
- CH-A- 624 910
- DE-A- 4 321 111
- US-A- 4 487 374
- US-A- 4 765 552
- US-A- 5 407 143
- US-A- 5 605 294

## Beschreibung

Die Erfindung betrifft eine Aufwindevorrichtung nach dem Oberbegriff des ersten unabhängigen Anspruchs sowie ein Betriebsverfahren für eine Aufwindevorrichtung.

Aus der schweizerischen Patentschrift 624 910 ist eine Aufwindevorrichtung dieser Gattung bekannt, bei der ein Dorn zur Aufnahme einer Hülse und somit einer Garn- oder Fadenpackung mittelbar. d.h. über eine Reibwalze oder einen Beschleunigungsring, antreibbar ist.

Im weiteren ist eine Aufwindvorrichtung aus der US 5605294 bekannt, in welcher die Reibwalze gegenüber den Fadenpackungen in einer kontrollierten Bewegung bewegbar ist, um beim Start der Maschine den Abstand zwischen den Packungen und der Reibwalze in einem vorgegebenen Ablauf zu erhalten. Dabei wird die Länge der Bewegung gemessen, um den genannten Abstand richtig einhalten zu können. Die Fadenpackungen sind abwechslungsweise von einem von zwei Spulendomen aufgenommen, welche an einer Drehscheibe dreh- und antreibbar gelagert sind und für den Spulenwechsel die Drehscheibe entsprechend gedreht wird. Ausserdem sind die beiden Spulendome je durch einen individuellen Motor angetrieben. Das Letztere gilt auch für die Reibwalze. Im weiteren sind Mittel vorgesehen, um den Schlupf zwischen der Reibwalze und der Oberfläche der Fadenpackungen festzustellen.

Mit der steigenden Leistung von Spulmaschinen bzw. Aufwindevorrichtungen genügen reibschlüssige Kraftübertragungen zwischen verschiedenen rotierenden Elementen den Anforderungen nicht mehr.

Es ist deshalb Aufgabe der Erfindung, eine Aufwindevorrichtung so weiterzuentwickeln, dass ein störungsfreier Betrieb und andererseits höhere Leistungen, d.h. Drehzahlen der Aufwindevorrichtungen, möglich werden.

Diese Aufgabe wird mit einer Aufwindevorrichtung mit den Merkmalen des ersten unabhängigen Anspruchs gelöst. Die abhängigen Ansprüche betreffen vorteilhafte Ausgestaltungen des allgemeinen Erfindungsgedankens. Die Verfahrensansprüche definieren Verfahrensschritte, mit welchen die Fadenqualität und die Ökonomie gesteigert werden.

Es wird eine Aufwindevorrichtung für Endlosfäden mit einer Drehscheibe vorgeschiagen, in deren Peripherie mindestens zwei Spanndome drehbar gelagert sind, und mit einer Reibwalze, deren Welle ebenso wie eine andere Welle der Drehscheibe in einem Gestell montiert ist, und wobei die andere Welle mit einer ersten Antriebsvorrichtung und die erstere Welle mit einer zweiten Antriebsvorrichtung verbunden ist, und wobei jeder Spanndorn mit einer eigenen dritten Antriebsvorrichtung bzw. vierten Antriebsvorrichtung ausgestattet ist Mindestens eine der erwähnten Antriebsvorrichtungen besteht aus einem programmgesteuerten lnverter oder Wechselrichter und einem von ihm mit Strom versorgten Elektromotor. Die Spanndome sind mittels je eines Schwenkarms auf der Drehscheibe gelagert. Jeder Spanndorn ist durch eine Schwenkantriebsvorrichtung schwenkbar auf der Drehscheibe gelagert. Die Spanndome sind auf der Drehscheibe mittels Stellmotoren verschwenkbar. Im Bereich der Reibwalze ist mindestens eine Fadeneinzugsvorrichtung, eine Changiervorrichtung, eine Schiebeeinrichtung und/oder eine Abhebevorrichtung gelagert. Für die Reibwalze kann ein mit ihr am Umfang oder insbesondere mit ihrer Welle kuppelbarer Hilfsantrieb vorgesehen sein. Der Changiervorrichtung wird vorzugsweise eine Steuerung zugeordnet, welche ein Programmodul zur Erzeugung einer Stufenpräzisionswinklung enthält. Zur Verstellung einer Schiebeeinrichtung kann ein Doppelschusszylinder verwendet werden. Die Welle der Reibwalze und die andere Welle der Drehscheibe oder allgemein des drehbaren Trägers können ortsfest angeordnet sein.

Einer zweiten Antriebseinrichtung der Reibwalze und einer dritten bzw. vierten Antriebseinrichtung eines Spanndorns muss eine gemeinsame Hauptsteuerung übergeordnet sein. Vorzugsweise ist damit die Lastverteilung zwischen der zweiten Antriebseinrichtung und der dritten oder vierten Antriebseinrichtung programmgemäss veränderbar. Im übrigen müssen aber die erwähnten Antriebseinrichtungen bezüglich ihrer Drehgeschwindigkeit derart gesteuert sein, dass jeweils die Umfangsgeschwindigkeiten der Reibwalze und einer Fadenpackung auf einem Spanndorn nicht wesentlich voneinander abweichen.

Im Aufwindebereich eines Spanndorns kann eine Verwirbelungswippe mittels einer Feder und einer Luftdüse vorgesehen werden, welche Verwirbelungswippe an eine Fadenpackung andrückbar ist, wobei die Luftdüse in diesem Bereich zur Verspätung der Bildung eines Endwulstes auf der Fadenpackung dient Im Gestell der Aufwindevorrichtung wird eine Fadenpackungshebeeinrichtung vorgesehen, die den Wechsel bzw. Abtransport der Fadenpacfcungen erleichtert. Vorzugsweise wird eine Blockiervorrichtung für die Fadenpackungshebeeinrichtüng in bestimmten Betriebsphasen aktiv. An der Fadeneinzugsvorrichtung wird je nach Erfordernis eine Trennvorrichtung mit Trennlappen für Fadenenden montiert. Für die Changiervorrichtung kann ein Changierschmiersystem bereitgestellt werden. Mit dem Einschalten der Hauptsteuerung der Aufwindevorrichtung wird vorzugsweise mindestens eine dritte Antriebseinrichtung oder vierte Antriebseinrichtung des jeweils betreffenden Spanndorns eingeschaltet, so dass nach Betätigung einer Fadeneinzugsvorrichtung nach Einschalten der Maschine der Faden ohne Wartezeit auf eine Hülse eines Spanndorns angesetzt werden kann.

Durch die individuellen Antriebe für die Reibwalze bzw. Kontaktwalze als auch für die Spanndorne oder Spulendorne gelingt es, den Faden insbesondere während des Wechselvorgangs von einer Spule auf die jeweils nachfolgende besonders schonend zu behandeln, so dass keine Relativbewegungen zwischen dem Faden und den Oberflächen der Sputen bzw. Walzen, die in Berührung mit dem Faden stehen, in Kauf genörnmen werden müssen.

Die Antriebe einerseits für die Verschiebung der Spanndome relativ zur Drehscheibe bzw. zum Revolver und andrerseits für den Revolver erlauben es, dass der Spulenwechselvorgang unabhängig vom Anwickeln der neuen Spule bzw. umgekehrt von statten gehen kann.

Im folgenden wird die Erfindung anhand der schematischen Zeichnung im Detail beschrieben. Es zeigen:
- Fig. 1: eine Uebersicht über die wichtigsten Komponenten der Vorrichtung, und
- Fig. 2: eine Steuereinrichtung für die Anpresskraft zwischen einem Spanndorn und der Reibwalze

Ein Faden 23 wird von oben in den Bereich des Gestells 14 von einer Spinnvorrichtung zugeführt, zwischen eine Schiebeeinrichtung 22 und eine Changiervorrichtung 20, an der eine Abhebevorrichtung 24 für den Faden einsetzbar ist. Der Faden 23, gestrichelt gezeichnet, wird nach dem Ablaufen von der Changiervorrichtung 20 über den unteren rechten Teil des Umfangs einer Reibwalze 2 in Richtung auf einen Spanndorn 10 mit einer Hülse 19 umgelenkt. Zu Beginn eines Aufwindeprozesses, d.h. nach dem Vorlegen eines frisch gesponnenen oder behandelten Fadens 23, tritt eine Fadeneinzugsvorrichtung 18 in Aktion, welche den Faden 23 oberhalb des Gestells 14 erfasst und über den Umfang einer Hülse 19 legt.

Neben dem ersten Spanndorn 10 bei der Hülse 19 ist ein zweiter Spanndorn 8 mit einer Hülse 17 vorgesehen, und beide sind auf einer Drehscheibe 6 oder Revolver gelagert, welche bzw. welcher über eine Welle 12 mit einer ersten Antriebsvorrichtung 120 in Verbindung steht. Die Drehscheibe 6 und die erste Antriebsvorrichtung 120 sind jeweils beim Wechseln der Positionen des ersten Spanndorns 10 und des zweiten Spanndorns 8 sowie während eines teils eines Spulenaufbaus in Bewegung. Die Spanndorne 10 und 8 sind über Schwenkarme 81 bzw. 16 schwenkbar auf der Drehscheibe 6 befestigt.

Sobald der Faden 23 mit der Hülse 19 verbunden ist, kann der Aufsputprozess beginnen. Zum Antrieb der Reibwalze 2. auch Tachowalze genannt, dient eine Welle 4 mit einer zweiten Antriebsvorrichtung 40. Zum Antrieb des Spanndorns 8 bzw. 10 ist eine dritte Antriebseinrichtung 80 bzw. eine vierte Antriebseinrichtung 100 auf der Drehscheibe 6 befestigt. Da Schwenkarme 80 bzw. 16 verwendet werden, benötigt man zu deren Verstellung eine Schwenkantriebsvorrichtung 82 mit einem Stellmotor 83 bzw. eine zweite Schwenkantriebsvorrichtung 11 mit einem Stellmotor 13.

Soweit es sich um den Antrieb rotierender Walzen wie beispielsweise des Spanndorns 8 oder der Reibwalze 2 handelt, werden bevorzugt Asynchronmotoren verwendet, welche insbesondere durch Wechsel mit verstellbarer Ausgangsfrequenz mit Strom versorgt sind. Die anderen Stellmotoren, beispielsweise die erste Antriebseinrichtung 120 zur Verdrehung der Drehscheibe 6 oder die Stellmotoren 83 bzw. 13 können als mechanische oder pneumatische oder elektromechanische Stellmotoren ausgebildet sein.

Im unteren Teil des Gestells 14 befindet sich eine Fadenpackungshebeeinrichtung 36, mit welcher fertig bewickelte und nach unten verschwenkte Fadenpackungen mit den dazugehörigen Hülsen 17 bzw. 19 aus der Wickelvorrichtung entfernt werden können.

Der Changiervorrichtung 20 kann eine Steuerung 20a zugeordnet werden, welche ein Programmodul zur Erzeugung einer Stufenpräzisionswirkung enthält. Ein Doppelschusszylinder 28 kann zur Verstellung einer Schiebeeinrichtung 22 vorgesehen werden. Einer zweiten Antriebseinrichtung 40 der Reibwalze 2 und einer dritten Antriebseinrichtung 80 des Spanndorns 8 sowie einer vierten Antriebseinrichtung 100 des Spanndorns 10 wird, wie in Figur 1 angedeutet, eine gemeinsame Hauptsteuerung 30 übergeordnet, mit welcher die Lastverteilung jeweils zwischen der zweiten Antriebseinrichtung 40 und der dritten Antriebseinrichtung 80 oder vierten Antriebseinrichtung 100 programmgemäss veränderbar ist.

Im Aufwindebereich eines Spanndorns 8 oder 10 ist eine schematisch dargestellte Verwirbelungswippe 32 mittels einer Feder an eine Fadenpackung auf einem Spanndorn 8 oder 10 andrückbar; weiter kann eine Luftdüse, nicht gezeichnet, in diesem Bereich zur Verspätung der Bildung des Endwulstes vorgesehen werden. Im Gestell 14 kann der Fadenpackungshebeeinrichtung 36 eine Blockiervorrichtung zugeordnet werden. Bei der Fadeneinzugsvorrichtung 18 ist schematisch eine Trennvorrichtung 38 für abstehende Fadenenden einsetzbar. Die Changiervorrichtung 20 ist vorteilhafterweise mit einem Changierschmiersystem 400 ausgerüstet.

Ein besonderes Problem stellt die Konstanthaltung oder Veränderung der Anpresskraft zwischen der Reibwalze 2 und der jeweils zugeordneten Fadenpackung dar, deren Achsabstand in Figur 2 mit D bezeichnet ist. Nach dem Weiterdrehen der Drehscheibe 6 um jeweils 180° nach Fertigstellung einer Fadenpackung wird der jeweils nachfolgende Spanndorn mit der daraufgesteckten Hülse 19 von neuem mit einem Faden 23 bzw. mehreren Fäden bewickelt. Es hat sich als vorteilhaft herausgestellt, während des Aufbaus einer neuen Fadenpackung auf einem Dorn 8 die Anpresskraft zwischen den Fadenlagen auf dem Dorn und der Reibwalze 2 oder Tachowalze zu kontrollieren. Es ist möglich, die Anpresskraft nach einem bestimmten Programm zu variieren. Dies wird dadurch erreicht, dass der Spanndorn 10 durch eine Anpresseinrichtung gegen die Reibwalze 2 gedrückt wird. Dies kann dadurch geschehen, dass ein Drehmoment im Uhrzeigersinn auf die Drehscheibe 6 ausgeübt wird, oder dass bei blockierter Drehscheibe 6 der Spanndorn 10, der in diesem Fall gegenüber der Drehscheibe 6 verschiebbar gelagert sein muss, durch eine andere Anpresseinrichtung zwischen der Drehscheibe 6 und einem Schwenkarm 16, 81 gegen die Reibwalze 2 oder Tachowalze gedrückt wird. Für die Reibwalze 2 kann ein Hilfantrieb 26 vorgesehen sein.

Die Aufwindevorrichtung für Endlosfäden gemäss Fig. 2 ist mit einer programmgesteuerten Belastungseinrichtung 30, 32, 34, 36 13a, 122 zur Erzeugung einer Anpresskraft zwischen einer Reibwalze 2 und einem Spanndorn 8, 10 ausgestattet, mit einem Steuermodul 32, das mit mindestens einem Datenspeicher 34, 36 verbunden ist und über Steuerleitungen 39 mit einer Anpresseinrichtung 122, 13a in Verbindung steht, welche ein Drehmoment in die Drehscheibe 6 einleitend ausgebildet ist, wobei im Steuermodul 32 Mittel vorhanden sind, mittels welcher aufgrund aus einem der Datenspeicher 34, 36 eingelesener Daten über die Steuerleitungen 39 in der Anpresseinrichtung 122, 13a variable vom Bewicklungszustand eines Spanndorns 8, 10 abhängige Belastungszustände zwischen einem Spanndorn urid der Reibwalze 2 erzeugbar sind.

Die Anpresseinrichtung kann in eine erste Anpresseinrichtung 13a an einem verschiebbar an der Drehscheibe 6 gelagerten Spanndorn 8, 10 und / oder eine zweite direkt an der Drehscheibe angreifende zweite Belastungseinrichtung 122 gegliedert sein.

Die Anpresseinrichtung 122, 13a weist lastbegrenzte Stellmotoren 13, 13a, 122c auf, insbesondere Pneumatikzylinder.

Die Anpresseinrichtung 13, 13a, 122 ist an einem Schwenkarm 16 eines Spanndorns 10 und/oder direkt an der Drehscheibe 6 angreifend ausgebildet, wobei im letzteren Fall ein Stellmotor 122c über eine Zahnstange 122b und ein Zahnrad 122a mit der Drehscheibe 6 verbunden ist.

### Stückliste

- 2: Reibwalze (Tachowalze)
- 4: Welle
- 6: Drehscheibe
- 8: zweiter Spanndorn
- 10: Spanndorn
- 11: Schwenkantriebsvorrichtung
- 12: Welle
- 13: Stellmotor
- 14: Gestell
- 16: Schwenkarm
- 17: Hülse
- 18: Fadeneinzugsvorrichtung
- 19: Hülsen
- 20: Changiervorrichtung
- 20a:
- 21:
- 22: Schiebeeinrichtung
- 23: Faden
- 24: Abhebevorrichtung
- 26: Hilfsantrieb

- 30:
- 32a:
- 36: Fadenpackungshebeeinrichtung
- 38: Trennvorrichtung
- 40: zweite Antriebseinrichtung
- 80: dritte Antriebseinheit
- 81: zweiter Schwenkarm

- 40.82: Schwenkantriebsvorrichtung
- 83: Stellmotor
- 100: vierte Antriebseinrichtung
- 120: erste Antriebseinrichtung
- 122a: Zahnrad
- 122b: Zahnstange
- 122c: Stellmotor
- 400: Changierschmiersystem

## Patentansprüche

1. Aufwindvorrichtung für Endlosfäden beinhaltend:
- eine Drehscheibe (6)
- mindestens zwei Spulendome (8, 10), welche drehbar auf der Drehscheibe (6) gelagert sind,
- eine Reibwalze (2), derart angeordnet, dass diese in Berührung mit einer Fadenpackung auf einem der genannten Spulendome (8, 10) gelangt, wobei jeder Spulendom (8, 10) durch eine Schwenkantriebsvorrichtung (11, 82) schwenkbar auf der Drehscheibe (6) gelagert ist,
**dadurch gekennzeichnet,**
- **dass** eine erste steuerbare Anpresseinrichtung (13 a) am Spulendorn (8, 10) und/oder eine zweite direkt an der Drehscheibe (6) angreifende und ein Drehmoment daran erzeugende steuerbare Anpresseinrichtung (122) vorgesehen ist, wobei diese Anpresseinrichtungen (13 a, 122) eine Anpresskraft zwischen der Reibwalze (2) und dem genannten Spulendom (8, 10), beziehungsweise der darauf befindlichen Fadenpackung erzeugen,
- und **dass** ebenfalls eine Steuerung (30), welche die genannten Anpresseinrichtungen (13'a, 122) variabel in Abhängigkeit des Bewicidungszustandes des Spulendoms (8, 10) steuert, vorgesehen ist, und dass die Drehscheibe (6) eine Welle (12) aufweist, welche bevorzugt ortsfest in einem Gestell (14) montiert und mit einer ersten AntriebseinricMung (120) verbunden ist, und
- **dass** im weiteren die Spulendome (8, 10) an der Peripherie der Drehscheibe (6) gelagert sind, sowie,
- **dass** die Reibwalze (2) eine Welle (4) aufweist, welche ebenso bevorzugt ortsfest im Gestell (14) montiert und mit einer zweiten Antriebseinrichtung (40) verbunden ist, und
- **dass** jeder der Spulendome (8, 10) je mit einer eigenen dritten (80) beziehungsweise vierten Antriebseinrichtung (100) verbunden ist

2. Vorrichtung nach Anspruch 1, **dadurch gekennzeichnet, dass** die Steuerung (30) ein Steuermodul (32) aufweist, das mit mindestens einem Datenspeicher (34, 36) verbunden ist und über Steuerleitungen (39) mit einer Anpresseinrichtung (13 a, 122) in Verbindung steht, wobei im Steuermodul (32) Mittel vorhanden sind, mittels welchen aufgrund aus einem der Datenspeicher (34, 36) eingelesener Daten über die Steuerleitungen(39) in der Anpresseinrichtung (122, 13 a) variable, vom Bewicklungszustand eines Spanndorns (8, 10) abhängige Belastungszustände zwischen einem Spanndorn und der Reibwalze (2) erzeugbar sind.

3. Vorrichtung nach Anspruch 1 oder 2, **dadurch gekennzeichnet, dass** mindestens eine der Antriebseinrichtungen (40, 80, 100, 120) aus einem programmgesteuerten Inverter und einem von ihm mit Strom versorgten Elektromotor besteht

4. Vorrichtung nach Anspruch 1 oder 2, **dadurch gekennzeichnet, dass** die Spanndorne (B, 10) mittels je eines Schwenkarms (16) schwenkbar auf der Drehscheibe (6) gelagert sind.

5. Vorrichtung nach Anspruch 1 oder 2, **dadurch gekennzeichnet, dass** im Bereich der Reibwalze (2) mindestens eine Fadeneinzugsvorrichtung (18) oder eine Changiervorrichtung (20) oder eine Schiebeeinrichtung (22) oder eine Abhebevorrichtung. (24) gelagert ist.

6. Vorrichtung nach Anspruch 5, **dadurch gekennzeichnet, dass** der Changiervorrichtung (20) eine Steuerung (20 a) zugeordnet ist, welche ein Programmmodul zur Erzeugung einer Stufenpräzisionswicklung enthält

7. Vorrichtung nach Anspruch 1, **dadurch gekennzeichnet, dass** einer zweiten Antriebseinrichtung (40) der Reibwalze (2) und einer dritten Antriebseinrichtung (80) des Spanndorns (8) sowie einer vierten Antriebseinrichtung (100) des Spanndorns (10) die Steuerung (30) übergeordnet ist, mit welcher die Lastverteilung jeweils zwischen der zweiten Antriebseinrichtung (40) und der dritten Antriebseinrichtung (80) oder vierten Antriebseinrichtung (100) programmgemäss veränderbar ist

8. Vorrichtung nach Anspruch 1, **dadurch gekennzeichnet, dass** die Anpresseinrichtungen (122, 13 a) lastbegrenzende Stellmotoren (13', 13 a, 122 c) aufweisen, insbesondere Pneumatikzylinder.

9. Vorrichtung nach Anspruch 1, **dadurch gekennzeichnet, dass** die zweite Anpresseinrichtung (122) an der Drehscheibe (6) angreifend ausgebildet ist, wobei ein Stellmotor (122 c) über eine Zahnstange (122 b) und ein Zahnrad (122 a) mit der Drehscheibe (6) verbunden ist

10. Verfahren zum Betrieb einer Aufwindvorhchtung mit den Merkmalen eines der vorstehenden Ansprüche, **dadurch gekennzeichnet, dass** die Anpresskraft zwischen der Reibwalze (2) und einem Spulendom (8, 10) mit einer darauf befindlichen Hülse (17, 19) und einer Fadenwicklung abhängig vom Durchmesser des Fadenwickeis auf einer Hülse (17, 19) verändert wird und mit dem Einschatien einer Hauptsteuerung (30) der Aufwindevomchtung mindestens eine dritte Antriebseinrichtung (80) oder vierte Antriebseinrichtung (100) eines Spanndorns (8, 10) eingeschaltet wird, so dass nach Betätigung einer Fadeneinzugsvorrichtung (18) der Faden ohne Wartezeit an eine Hülse auf einem Spanndorn (8, 10) angesetzt werden kann.

11. Verfahren nach dem vorstehenden Anspruch, **dadurch gekennzeichnet, dass** der Bewegung der Drehscheibe (6) eine Relativbewegung eines Schwenkarms (81), auf welchem ein zweiter Spanndorn (8) sitzt, überlagert wird.

12. Verfahren nach einem der vorstehenden Verfahrensansprüche, **dadurch gekennzeichnet, dass** zu Beginn des Aufwindevorganges die Reibwalze (2) und ein Spanndorn (8, 10) mit einer Hülse (17, 19) auf geringen Abstand gehalten werden, und dass bei allmählich wachsender Fadenpackung eine Anpressung zwischen einem Spanndorn (8, 10) und der Reibwalze (2) erzeugt wird.

13. Verfahren nach einem der vorstehenden Verfahrensansprüche, **dadurch gekennzeichnet, dass** die Drehscheibe (6) während des Wechselvorgangs einer Spule (17) auf einem Spanndorn (8) mittels einer Arretiervorrichtung arretiert wird, und dass während dessen auf einem andern Spanndorn (10) Faden (23) aufwickelbar ist.

14. Verfahren nach einem der vorstehenden Verfahrensansprüche, **dadurch gekennzeichnet, dass** die Reibwalze (2) zu Beginn der Bewicklung einer Hülse (19) zunächst durch eine Schwenkantriebsvorrichtung an einem Schwenkarm (16), auf dem die Hülse (19) und ein Spanndorn (10) sitzt, mit einer Anpresskraft beaufschlagt wird, während die Drehscheibe (6) durch die Arretiervorrichtung festgehalten wird, und dass in einer zweiten Phase des Bewicklungsvorganges die Anpresskraft mittels einer Anpresseinrichtung (122) an der Drehscheibe (6) aufgebracht wird, während der Schwenkarm (16) mit dem Spanndorn (10) in einer Entstellung näher beim Zentrum der Drehscheibe (6) stillsteht.

## Claims

1. A winding device for endless filaments comprising:
- a rotary disk (6)
- at least two bobbin chucks (8, 10) which are rotatably mounted on said rotary disk (6),
- a friction roller (2) disposed such that this comes into contact with a thread package on one of said bobbin chucks (8, 10), wherein each bobbin chuck (8, 10) is pivotally mounted on said rotary disk (6) by means of a pivoting drive device (11, 82),
**characterised in**
- **that** a first controllable pressing device (13a) which acts on said bobbin chuck (8, 10) and/or a second controllable pressing device (122) which acts directly on said rotary disk (6) and produces a torque thereon, is provided,
wherein these pressing devices (13a, 122) produce a pressing force between said friction roller (2) and said bobbin chuck (8, 10) or said thread package located thereon,
- and **that** a control system (30) which variably controls said pressing devices (13a, 122) as a function of the winding state of the bobbin chuck (8, 10) is also provided and that said rotary disk (6) has a shaft (12) which is preferably mounted fixedly in a frame (14) and is connected to a first drive device (120),
- **that** said bobbin chucks (8, 10) are furthermore mounted at the periphery of said rotary disk (6),
- and **that** said friction roller (2) has a shaft (4) which is also preferably mounted fixedly in said frame (14) and is connected to a second drive device (40) and
- **that** each of said bobbin chucks (8, 10) is each connected to its own third (80) or fourth drive device (100).

2. The method according to claim 1, **characterised in that** the control system (30) has a control module (32) which is connected to at least one data storage device (34, 36) and is in communication with a pressing device (13a, 122) by means of control leads (39), wherein means are provided in said control module (32) by which means variable loading states dependent on a winding state of a chuck (8, 10) can be achieved between a chuck and said friction roller (2) on the basis of read-in data from one of the data storage devices (34, 36) via said control leads (39) in said pressing device (122, 13a).

3. The device according to claim 1 or 2, **characterised in that** at least one of said drive devices (40, 80, 100, 120) consists of a program-controlled inverter and an electric motor supplied with current by said inverter.

4. The device according to claim 1 or 2, **characterised in that** said chucks (8, 10) are pivotally mounted on said rotary disk (6) by means of respectively one pivot arm (16).

5. The device according to claim 1 or 2, **characterised in that** at least one threading device (18) or a traversing device (20) or a sliding device (22) or a lifting device (24) is mounted in the area of said friction roller (22).

6. The device according to claim 5, **characterised in that** associated with said traversing device (20) is a control system (20a) which contains a program module for producing a step precision winding.

7. The device according to claim 1, **characterised in that** said control system (30) by which means the load distribution can be varied in a programmed fashion respectively between the second drive device (40) and the third drive device (80) or fourth drive device (100), is superordinate to a second drive device (40) of the friction roller (2) and a third drive device (80) of the chuck (8) and a fourth drive device (100) of the chuck (10).

8. The device according to claim 1, **characterised in that** the pressing devices (122, 13a) have load-limiting servo motors (13', 13a, 122c), especially pneumatic cylinders.

9. The device according to claim 1, **characterised in that** said second pressing device (122) is constructed such that it acts on said rotary disk (6), wherein a servog motor (122c) is connected to rotary disk (6) by means of a rack (122b) and pinion (122a).

10. A method for operating a winding device having the features of one of the preceding claims, **characterised in that** the pressing force between said friction roller (2) and a chuck (8, 10) with a tube (17, 19) located thereon and a thread winding is varied depending on the diameter of the bat on a tube (17, 19) and on switching on a main control system (30) of the winding device, at least a third drive device (80) or a fourth drive device (100) of a chuck (8, 10) is switched on so that after actuating a threading device (18), the thread can be set onto a tube on a chuck (8, 10) without any waiting time.

11. The method according to any one of the preceding claims, **characterised in that** a relative movement of a swivel arm (81) on which a second chuck (8) sits, is superimposed on the movement of the rotary disk (6).

12. The method according to any one of the preceding process claims, **characterised in that** at the beginning of the winding process said friction roller (2) and a chuck (8, 10) with a tube (17, 19) are held at a short distance and that as the thread package gradually grows, pressing between a chuck (8, 10) and said friction roller (2) is produced.

13. The method according to any one of the preceding process claims, **characterised in that** said rotary disk (6) is stopped by means of a stopping device during the changeover process of a bobbin (17) on a chuck (8) and that during this time thread (23) is wound on another chuck (10).

14. The method according to any one of the preceding process claims, **characterised in that** at the beginning of the winding of a tube (19) said friction roller (2) is initially acted upon by a pressing force by a pivot drive device on a pivot arm (16) on which said tube (19) and a chuck (10) are located, whilst said rotary disk (6) is held firmly by said stopping device and that in a second phase of the winding process the pressing force is applied to the rotary disk (6) by means of a pressing device (122) whilst the pivot arm (16) with the chuck (10) stands still in a final position close to the centre of the rotary disk (6).

## Revendications

1. Dispositif d'enroulement pour fil continu, comportant :
- un disque rotatif (6),
- au moins deux mandrins de bobine (8, 10) qui s'appuient en rotation sur le disque rotatif (6),
- un rouleau de frottement (2) disposé de manière à arriver en contact avec un paquetage de fil sur un des mandrins de bobine indiqués (8, 10), chaque mandrin de bobine (8, 10) s'appuyant de manière pivotable par un dispositif de commande de pivotement (11, 82) sur le disque rotatif (6),
**caractérisé en ce que**
- il est prévu un premier dispositif de compression contrôlable (13a) s'engrenant sur le mandrin de bobine cité (8, 10) et/ou un deuxième dispositif s'engrenant directement sur le disque rotatif (6) et un deuxième dispositif de compression (122) contrôlable générant un couple de rotation dessus,
- ces dispositifs de compression (13a, 122) générant une force de compression entre le rouleau de frottement (2) et le mandrin de bobine indiqué (8, 10) ou le paquetage de fil se trouvant dessus,
- et qu'il est prévu également une commande (30) qui contrôle les dispositifs de compression cités (13a, 122) de manière variable en fonction de l'état d'enroulement du mandrin de bobine (8, 10) et que le disque rotatif (6) présente un arbre (12) qui est monté de préférence à demeure dans un châssis (14) et est relié à un premier dispositif de propulsion (120),
que les mandrins de bobine (8, 10) s'appuient de plus à la périphérie du disque rotatif (6),
et que le rouleau de frottement (2) présente un arbre (4) qui est également monté de préférence à demeure dans le châssis (14) et est relié à un deuxième dispositif de propulsion (40) et
que chacun des mandrins de bobine (8, 10) est relié à chaque fois à son propre troisième (80) ou quatrième dispositif de propulsion (100).

2. Dispositif selon la revendication 1, **caractérisé en ce que** la commande (30) présente un module de commande (32) qui est relié à au moins une mémoire de données (34, 36) et est en liaison par des câbles de commande (39) avec un dispositif de compression (13a, 122), étant prévus dans le module de commande (32) des moyens qu permettent, sur la base de données lues dans une des mémoires de commande (34, 36), de générer, par l'intermédiaire des câbles de commande (39), dans le dispositif de compression (122, 13a) des états variables de charge dépendant de l'état d'enroulement d'un mandrin de serrage (8, 10) entre un mandrin de serrage et le rouleau de frottement (2).

3. Dispositif selon la revendication 1 ou 2, **caractérisé en ce qu'**au moins un des dispositifs de propulsion (40, 80, 100, 120) est composé d'un inverseur contrôlé par un programme et d'un moteur électrique qu'il alimente en courant.

4. Dispositif selon la revendication 1 ou 2, **caractérisé en ce que** les mandrins de serrage (8, 10) s'appuient de manière pivotable chacun au moyen d'un bras oscillant (16) sur le disque rotatif (6).

5. Dispositif selon la revendication 1 ou 2, **caractérisé en ce qu'**au niveau du rouleau de frottement (2) s'appuie au moins un dispositif d'insertion de fil (18) ou un dispositif d'échange (20) ou un dispositif de poussée (22) ou un dispositif de soulèvement (24).

6. Dispositif selon la revendication 5, **caractérisé en ce qu'**au dispositif d'échange (20) est associée une commande (20a) qui contient un module de programme pour générer un enroulement de précision par échelons.

7. Dispositif selon la revendication 1, **caractérisé en ce qu'**à un deuxième dispositif de propulsion (40) du rouleau de frottement (2) et à un troisième dispositif de propulsion (80) du mandrin de serrage (8) ainsi qu'à un quatrième dispositif de propulsion (100) du mandrin de serrage (10) est préposée la commande (30) qui permet de modifier conformément au programme la répartition de charge à chaque fois entre le deuxième dispositif de propulsion (40) et le troisième dispositif de propulsion (80) ou le quatrième dispositif de propulsion (100).

8. Dispositif selon la revendication 1, **caractérisé en ce que** les dispositifs de compression (122, 13a) présentent des moteurs de régulation (13', 13a, 122c) limitant la charge, notamment des vérins pneumatiques.

9. Dispositif selon la revendication 1, **caractérisé en ce que** le deuxième dispositif de compression (122) est réalisé de manière à s'engrener sur le disque rotatif (6), un moteur de régulation (122c) étant relié par une crémaillère (122b) et une roue dentée (122a) au disque rotatif (6).

10. Procédé d'actionnement opérationnel d'un dispositif d'enroulement présentant les caractéristiques d'une des revendications précédentes, **caractérisé en ce que** la force de compression entre le rouleau de frottement (2) et un mandrin de bobine (8, 10) avec un manchon (17, 19) se trouvant dessus et un enroulement du fil est modifiée en fonction du diamètre de la pelote de fil sur un manchon (17, 19) et, lors de l'activation d'une commande principale (30) du dispositif d'enroulement, au moins un troisième dispositif de propulsion (80) ou un quatrième dispositif de propulsion (100) d'un mandrin de serrage (8, 10) est activé, de sorte qu'après actionnement d'un dispositif d'insertion de fil (18), le fil peut être posé sans temps d'attente sur un manchon placé sur un mandrin de serrage (8, 10).

11. Procédé selon la revendication précédente, **caractérisé en ce qu'**au mouvement du disque rotatif (6) se superpose un mouvement relatif d'un bras oscillant (81) sur lequel est assis un deuxième mandrin de serrage (8).

12. Procédé selon une des revendications de procédé précédentes, **caractérisé en ce qu'**au début de l'opération d'enroulement, le cylindre de frottement (2) et un mandrin de serrage (8, 10) sont maintenus à faible distance par un manchon (17, 19) et qu'au fur et à mesure du grossissement du paquetage de fil, une compression est générée entre un mandrin de serrage (8, 10) et le rouleau de frottement (2).

13. Procédé selon une des revendications de procédé précédentes, **caractérisé en ce que** le disque rotatif (6) est bloqué pendant l'opération d'échange d'une bobine (17) sur un mandrin de serrage (8) au moyen d'un dispositif de blocage et que du fil (23) peut être enroulé pendant ce temps sur un autre mandrin de serrage (10).

14. Procédé selon une des revendications de procédé précédentes, **caractérisé en ce que** le cylindre de frottement (2), au début de l'enroulement sur un manchon (19), est d'abord sollicité par une force de compression par un dispositif de commande de pivotement au niveau d'un bras oscillant (16) sur lequel le manchon (19) et un mandrin de serrage (10) est assis, tandis que le disque rotatif (6) est maintenu par le dispositif de blocage et que, dans une deuxième phase de l'opération d'enroulement, la force de compression est appliquée au moyen d'un dispositif de compression (122) sur le disque rotatif (6), tandis que le bras oscillant (16) est immobilisé avec le mandrin de serrage (10) dans une position décalée plus près du centre du disque rotatif (6).
